# FASCICULE DE BREVET EUROPEEN

(11) **EP 1 470 453 B1**
(45) Date de publication et mention de la délivrance du brevet: **21.11.2007**
(21) Numéro de dépôt: 02740191.8
(22) Date de dépôt: 17.07.2002
(51) Int. Cl.: G04B 37/00

(54) **BOITE DE MONTRE**
UHRENGEHÄUSE
WATCH CASE

(30) Priorité: 14.12.2001 CH 230101
(43) Date de publication de la demande: 27.10.2004
(73) Titulaire: MBBS Holding SA, CH-2035 Corcelles (CH)
(72) Inventeur: STALDER, Philippe, décédé (CH); MAILLARD, Alain, CH-2300 La Chaud-de-Fonds (CH)
(74) Mandataire: P&TS Patents & Technology Surveys SA
(86) Numéro de dépôt international: PCT/CH2002/000397
(87) Numéro de publication internationale: WO 2003/052526

(56) Documents cités:
- EP-A- 1 067 442
- EP-A- 1 096 641
- CH-A- 895
- CH-A- 335 610
- CH-A- 520 973
- DE-U- 9 412 302
- US-A- 1 404 656
- US-B1- 6 267 499

## Description

La présente invention concerne un fond de boîte de montre et un procédé de fabrication de fond de boîte de montre. La présente invention concerne en particulier un fond de boîte de montre dont la face interne est munie d'une décoration.

Les boîtes de montre comportent une carrure et un fond qui peut être vissé ou clipsé sur la carrure. Le fond doit pouvoir être ouvert pour accéder au mouvement de la montre, par exemple pour remplacer la batterie ou pour des réparations ou la maintenance du mouvement. De nombreuses boîtes de montre luxueuses sont munies d'un fond dont l'aspect esthétique de la face interne est soigné. On connaît par exemple des fonds de boîte de montre dont la face interne est munie d'une décoration, par exemple d'un motif marqué par gravage ou par guillochage dans l'épaisseur du métal.

Les fonds de boîte de montre sont le plus souvent fabriqués par matriçage. La face interne des fonds de boîte de montre est généralement concave et présente des décrochements ou des filetages pour la fixation à la carrure et pour maintenir le joint d'étanchéité. Il est donc difficile d'automatiser la décoration de cette face. Pour cette raison, la décoration de la face interne du fond est le plus souvent effectuée manuellement. Les motifs de fonds guillochés, très appréciés, sont généralement effectués à l'aide d'un burin spécial et d'un petit marteau afin de marquer des ronds plus ou moins réguliers dans l'épaisseur du fond. Ces opérations sont très coûteuses.

Un but de la présente invention est de proposer un fond de boîte de montre et un procédé de fabrication de fond de boîte de montre qui présente les mêmes qualités esthétiques que les fonds de boîtes de montre décorés connus mais qui puisse être fabriqué pour un coût moindre.

Par ailleurs, on connaît déjà des montres contenant un élément d'identification, par exemple un transpondeur, interrogeable au moyen d'un dispositif de lecture inductif,. Les transpondeurs sont notamment utilisés pour y mémoriser des informations donnant l'accès à des zones protégées, par exemple comme élément d'identification dans une entreprise ou comme ticket d'entrée de cinéma ou pour des remontées mécaniques. Il a également déjà été suggéré d'inscrire un numéro de série de la montre dans un élément d'identification dans la montre. Ces données peuvent par exemple être lues par le service après-vente pour vérifier la série à laquelle appartient la montre. L'élément d'identification permet donc de remplacer ou de compléter le numéro de série traditionnellement gravé sur le fond des boîtes de montre.

Dans une montre, l'antenne du transpondeur est généralement montée juste sur ou sous le cadran ou parfois dans la lunette; ces dispositions occasionnent toutefois des contraintes importantes, étant donné le faible volume à disposition dans une montre, et ne permettent pas le marquage de montres comportant un boîtier métallique. Par ailleurs, l'antenne est généralement visible, ce qui est peu esthétique, et est exposée aux chocs ou aux vibrations. Pour ces raisons, une disposition du transpondeur contre la face interne du fond de montre serait préférable. Cette disposition est toutefois incompatible avec des fonds de boîtes de montre décorés. Par ailleurs, le transpondeur et en particulier son antenne risquent d'être endommagés lorsque le fond de la boîte est ouvert sans précaution.

En particulier, ces buts sont atteints au moyen de la boîte de montre telle que définie à la revendication.

Cette solution présente l'avantage de séparer la fabrication du couvercle, qui nécessite fréquemment des opérations de matriçage, de taraudage, etc, de la fabrication du faux-fond qui nécessite d'autres opérations d'étampage plus simples (découpage) et des opérations de décoration. II est ainsi possible d'optimiser les processus utilisés pour la fabrication de ces deux éléments.

En particulier, il est possible de fabriquer le faux-fond par découpage dans une plaque d'épaisseur régulière préalablement décorée. La décoration d'une plaque d'épaisseur régulière peut être automatisée et effectuée à l'aide d'une machine

Il est ainsi possible de décorer en une seule opération une plaque destinée à la fabrication de plusieurs dizaines de faux-fond de montre. La décoration peut par exemple être effectuée par gravure dans l'épaisseur de la plaque.

Cette solution présente en outre l'avantage de permettre de placer un élément d'identification électronique entre le couvercle et le faux-fond. Cet élément d'identification peut être entièrement caché entre le couvercle et le faux-fond. Il ne nuit ainsi pas à l'esthétique interne ou externe de la montre et est parfaitement protégé de tout dommage, même en cas d'ouverture du fond. Par ailleurs, le faux-fond contribue à augmenter la solidité et la rigidité du fond; il est ainsi possible de réduire l'épaisseur du couvercle, ce qui offre l'avantage de faciliter la lecture inductive au-travers du fond. Cet avantage est particulièrement important dans le cas d'un fond de boîte de montre en métal qui atténue de manière importante les ondes radio transmises vers et depuis le transpondeur.

On connaît dans l'art antérieur des montres dont le fond comporte des éléments supplémentaires. En particulier, CH 335610 décrit une montre possédant un fond, c'est-à-dire un élément fermant la carrure de manière amovible, sur la face externe duquel est ajoutée une garniture en matière synthétique, destinée principalement à protéger la montre des marques en cas de contacts avec des corps étrangers. Cette garniture n'est toutefois pas comparable au faux-fonds de la présente invention. En particulier, cette garniture se trouve sur la face externe du fond de la montre et non sur sa face interne. Elle ne peut ainsi en aucune manière contribuer à la diminution des coûts engendrés par la décoration de la face interne du fond de la montre.

Le brevet EP1067442 décrit quant à lui une montre dont le fond est formé en un matériau non conducteur, par exemple en céramique ou en verre, et comporte sur sa face interne un revêtement configuré de manière à être décoratif ou informatif.

US 1404656 décrit une montre dont la boîte est constitué d'une boîte externe en métal précieux renforcée, entre autres, par une boîte interne en un matériau moins coûteux. La boîte de cette montre ne comporte cependant pas de fond permettant un accès facile au mouvement sans extraire ce dernier de la boîte. De plus, la boîte interne est entièrement cachée par la boîte externe et ne remplit aucune fonction esthétique.

Le brevet US6267499 décrit un boîtier de montre comprenant un fond de boîte de montre et un fond intermédiaire fermant le mouvement et maintenu en place par la pression exercée par le fond lorsque le boîtier est fermé. Le fond intermédiaire n'a cependant aucune fonction esthétique.

Le document EP1096641 décrit une montre électronique dont le fond est formé d'un couvercle dans lequel est pratiquée une ouverture recouverte du côté de la face externe du fond par une vitre. Dans l'ouverture est placée une bobine reliée à un circuit qui est lui-même placé dans la boîte de montre.

L'invention sera mieux comprise à la lecture de la description donnée à titre d'exemple et illustrée par les figures annexées, parmi lesquelles:
La figure 1 est une vue en coupe d'une plaque brute destinée à la fabrication de plusieurs faux-fonds selon l'invention.
La figure 2 est une vue en coupe de la même plaque au cours de l'opération de décoration par gravage de la face supérieure.
La figure 3 est une vue de dessus de la plaque après décoration, montrant un motif guilloché.
La figure 4 est une vue en coupe de la plaque au cours de l'opération de découpe par étampage.
La figure 5 est une vue de dessus d'un faux-fond de montre décoré et découpé selon l'invention.
La figure 6 est une vue en coupe partielle d'une boîte de montre munie d'une première variante de fond de montre selon l'invention.
La figure 7 est une vue en coupe partielle d'une boîte de montre munie d'une deuxième variante de fond de montre selon l'invention.

La figure 1 montre une plaque 1 d'épaisseur régulière destinée à fabriquer en un nombre réduit d'opérations une pluralité de faux-fonds de boîte de montre décorés. La plaque est de préférence en métal, de préférence dans le même métal que celui utilisé pour le fond de la montre.

La face supérieure visible de la plaque est décorée en une seule opération, par exemple au moyen d'une étampe 2 appuyée sur toute la surface de la plaque 1 et munie d'un poinçon 20 (figure 2). La taille de l'étampe 2 peut correspondre à celle de la plaque 1, comme illustré sur la figure 2, ou être plus petite et appliquée en plusieurs fois. Il est aussi possible de graver la surface supérieure de la plaque 1 en la passant entre deux rouleaux dont l'un est muni d'un motif en relief, ou d'appliquer une décoration sur la plaque 1 par un autre procédé, par exemple par sérigraphie, plaquage, éloxydation, etc. On choisira toutefois de préférence un traitement de surface de la plaque identique à celui employé pour les autres pièces du fond, de manière à rendre l'utilisation d'un faux-fond aussi peu visible que possible.

La figure 3 illustre la face supérieure de la plaque 1 décorée. Dans cet exemple, le motif 10 apposé par étampage ressemble aux motifs guillochés connus.

La plaque 1 est ensuite découpée, de préférence au moyen d'un poinçon 3 comme illustré sur la figure 4. Il est naturellement aussi possible de découper plusieurs faux-fonds simultanément dans la même plaque, et/ou de découper et de décorer la plaque 1 en une seule opération et au moyen de la même étampe. Il est aussi possible d'effectuer plusieurs opérations distinctes de décoration sur la même plaque 1.

Par ailleurs, des opérations d'usinage supplémentaires non représentées peuvent être effectuées sur le faux-fond 11, par exemple afin de fraiser un évidement (visible sur les figures 6 et 7) destiné à loger un composant électronique, par exemple un élément d'identification 5 et une bobine 6. Cet évidement peut aussi être obtenu par étampage. Il est aussi possible de déformer la face inférieure du faux-fond par étampage afin de l'adapter à la forme interne du couvercle.

La figure 5 illustre une vue de dessus d'un faux-fond 11 de montre décoré au moyen d'un motif guilloché 10.

La figure 6 illustre une coupe partielle d'une boîte de montre comportant une carrure 7 et un fond 11, 4 selon une première variante de l'invention. Le fond comprend un couvercle 4 et un faux-fond 11 fabriqué selon le procédé décrit ci-dessus. Le couvercle et le faux-fond sont munis de trous pour des vis 40 de fixation à la carrure 7. Un joint 70 permet d'empêcher les infiltrations d'eau entre la carrure et le fond. Dans cet exemple, un élément d'identification constitué ici par un transpondeur 5 muni d'une antenne 6 est logé dans un évidement entre le faux-fond 11 et le couvercle 4. L'épaisseur du couvercle 4 est de préférence réduite afin de limiter l'atténuation du champ électromagnétique à travers cette paroi. Des essais concluants ont été effectués avec une épaisseur du couvercle d'environ 5 à 7 dixièmes de millimètres selon le matériau utilisé. La rigidité et le solidité du fond est néanmoins garantie grâce au faux-fond 11, qui peut être collé sur le couvercle 4 ou simplement plaqué grâce aux vis 40.

L'antenne 6 est constituée par une bobine formée par enroulement d'un fil de cuivre et connectée par bonding directement sur les pattes du circuit 5. Le circuit 5 peut être fixé dans l'évidement au moyen d'un film autocollant double-face étampé à la dimension du logement adhésif. Le circuit 5 posé sur le film autocollant est transporté par aspiration pour être déposé au fond du logement. On veillera tout particulièrement lors de cette opération à éviter de casser le fil de l'antenne et on pourra si nécessaire vérifier le bon fonctionnement de l'élément d'identification 5 en effectuant une lecture de son contenu après la pose.

Le circuit 5 peut en outre être enrobé de résine. Des essais concluants ont été effectués en délivrant au moyen d'une doseuse une quantité précise de résine époxy très pure. Afin de s'assurer que la résine s'étale parfaitement en remplissant bien tout l'évidement, on pourra utiliser une centrifugeuse ou une machine à vibrer pendant la polymérisation de la résine.

Il est particulièrement important d'éviter que la montée de la résine lors de la polymérisation ne casse les fils de l'antenne 6. Pour éviter ce risque, on pourra par exemple procéder à une polymérisation lente en stockant le fond 11, 4 à température ambiante pendant au moins 24 heures ou en le chauffant à une température modérée, de l'ordre de 35°C.

L'élément d'identification 5 est de préférence alimenté électriquement uniquement par le dispositif d'écriture et/ou de lecture-écriture inductif utilisé pour accéder aux données stockées, sans solliciter la batterie de la montre. Il comporte un modulateur-démodulateur non représenté pour recevoir et démoduler les signaux du dispositif de lecture-écriture inductif, et pour moduler et émettre les réponses. Dans le cas d'un fond métallique, le circuit 5 utilise de préférence une fréquence nettement plus basse que celles habituellement employées pour les éléments RFID standards, de préférence une fréquence inférieure à 50 KHz, afin de permettre une transmission à travers le métal. Un module de cryptage et/ou de signature électronique peut par ailleurs être prévu dans le circuit 5 dans le cas où des données confidentielles, par exemple médicales ou des montants monétaires doivent être stockés dans un ou plusieurs champs de la zone de mémoire.

Le circuit 5 comporte de préférence une zone de mémoire non représentée incluant une zone de programme ainsi qu'une zone de données. Le fond de montre peut ainsi être personnalisé en inscrivant dans la zone de données des données du fabricant et/ou du détaillant (numéro de série, date de fabrication, numéro du lot, etc.). La personnalisation peut être effectuée par le fabricant de montre après le montage du fond sur la montre ou plus simplement par le fabricant de fonds avant l'assemblage de la montre, sur la base des données et des numéros de série fournis par le fabricant de montre par exemple sur disquette ou via e-mail. La zone de mémoire peut aussi être modifiée par des fournisseurs d'application après la vente de la montre, par exemple pour y inscrire des codes d'accès à des zones protégées.

Dans une variante préférentielle de l'invention, le numéro de série de la montre est en outre gravé sur la face externe du fond. Cette caractéristique permet de vérifier le numéro de série de la montre sans dispositif de lecture spécial.

La figure 7 illustre une deuxième variante de fond de boîte de montre muni d'un faux-fond 11 selon l'invention. Dans cette variante, le couvercle est muni d'un filetage périphérique 41 permettant de le visser directement dans la carrure 7. Un joint 42 pris entre la carrure 7 et une saillie 42 du couvercle permet d'éviter les infiltrations d'eau. Comme dans la variante ci-dessus, le faux-fond 11 est placé sur le couvercle 4 et fixé par exemple par collage. Un élément d'identification 5, 6 peut être placé entre le couvercle 4 et le faux-fond 11.

L'homme du métier comprendra que d'autres systèmes de fixation du fond sur la carrure, par clips ou au moyen de vis, peuvent être utilisés dans le cadre de cette invention.

## Revendications

1. Boîte de montre comprenant une carrure (7) et un fond de boîte de montre avec :
un couvercle (4) vissé ou clipsé dans la carrure et définissant la face externe du fond,
un faux-fond (11) monté contre la face interne dudit couvercle,
un joint (70) pour empêcher les infiltrations d'eau entre la carrure et le fond,
**caractérisé en ce qu'**un élément d'identification électronique (5) muni d'une antenne (6) est monté entre ledit couvercle (4) et ledit faux-fond (11)

2. Boîte de montre selon la revendication précédente, dans lequel ledit élément d'identification comprend un circuit électronique (5) et ladite antenne (6) montés dans un évidement entre ledit couvercle et ledit faux-fond.

3. Boîte de montre selon la revendication 2, dans lequel ledit circuit électronique (5) est fixé dans ledit évidement au moyen d'un adhésif double face.

4. Boîte de montre selon la revendication 2, dans lequel ledit circuit électronique (5) est enrobé de résine.

5. Boîte de montre selon l'une des revendications précédentes, dans lequel ledit faux-fond (11) comprend une décoration (10) sur la face côté glace.

6. Boîte de montre selon la revendication 5, dans lequel ladite décoration (10) est marquée dans l'épaisseur dudit faux-fond (11).

7. Boîte de montre selon l'une des revendications précédentes, dans lequel ledit faux-fond (11) possède une épaisseur régulière, et dans lequel ledit couvercle (4) comprend des moyens de fixation (40, 42) à une carrure (7) de boîte de montre.

8. Boîte de montre selon l'une des revendications précédentes, dans lequel ledit faux-fond (11) est fixé solidairement contre ladite face interne dudit couvercle (4).

9. Boîte de montre selon l'une des revendications précédentes, dans lequel ledit couvercle (4) et/ou ledit faux-fond (11) sont en métal.

## Claims

1. Watch case having a middle (7) and a bottom, with:
a cover (4) that is screwed or clamped into the middle and that defines the outer side of the bottom,
a false-bottom (11) that is mounted against the inner side of said cover,
a joint (70) for preventing water infiltrations between the middle and the bottom,
**characterized in that** an electronic identification element (5) provided with an antenna is mounted between said cover (4) and said false-bottom (11).

2. Watch case according to the preceding claim, wherein said identification element includes an electronic circuit (5) and said antenna (6), mounted in a hollow between said cover and said false-bottom.

3. Watch case according to claim 2, wherein said electronic circuit (5) is fastened in said hollow by means of a double-sided adhesive.

4. Watch case according to claim 2, wherein said electronic circuit (5) is coated in resin.

5. Watch case according to one of the preceding claims, wherein said false-bottom (11) comprises a decoration (10) on the glass side.

6. Watch case according to claim 5, wherein said decoration (10) is marked in the thickness of said false-bottom (11).

7. Watch case according to one of the preceding claims, wherein said false-bottom (11) is of regular thickness, and wherein said cover (4) has fastening means (40, 42) to a watch case middle (7).

8. Watch case according to one of the preceding claims, wherein said false-bottom (11) is fastened in one piece against said inner side of said cover (4).

9. Watch case according to one of the preceding claims, wherein said cover (4) and/or said false-bottom (11) are of metal.

## Patentansprüche

1. Uhrengehäuse mit einem Gehäusemittelteil (7) und einem Uhrengehäuseboden mit:
einem Deckel (4), der im Mittelteil geschraubt oder geklipst ist und die Aussenseite des Bodens definiert,
einem Innenboden (11), der gegen die Innenseite des besagten Deckels montiert ist,
einer Dichtung (70), um Wasserinfiltrierungen zwischen dem Mittelteil und dem Boden zu verhindern,
**dadurch gekennzeichnet, dass** ein mit einer Antenne (6) versehenes elektronisches Identifizierungselement (5) zwischen dem besagten Deckel (4) und dem besagten Innenboden (11) montiert ist.

2. Uhrengehäuse gemäss dem vorhergehenden Anspruch, worin das besagte Identifizierungselement eine elektronische Schaltung (5) und die besagte Antenne (6) umfasst, wobei beide in eine Aushöhlung zwischen dem besagten Deckel und dem besagten Innenboden eingebaut sind.

3. Uhrengehäuse gemäss Anspruch 2, worin die besagte elektronische Schaltung (5) in der besagten Aushöhlung mittels zweiseitig haftender Klebefolie befestigt ist.

4. Uhrengehäuse gemäss Anspruch 2, worin die besagte elektronische Schaltung (5) in Harz umhüllt ist.

5. Uhrengehäuse gemäss einem der vorhergehenden Ansprüche, worin der besagte Innenboden (11) eine Dekoration (10) auf der Seite, die gegen das Glas gewandt ist, umfasst.

6. Uhrengehäuse gemäss Anspruch 5, worin die besagte Dekoration (10) in der Dicke des besagten Innenbodens (11) markiert ist.

7. Uhrengehäuse gemäss einem der vorhergehenden Ansprüche, worin der besagte Innenboden (11) eine regelmässige Dicke aufweist, und worin der besagte Deckel (4) Befestigungsmittel (40, 42) an einem Uhrengehäusemittelteil (7) umfasst.

8. Uhrengehäuse gemäss einem der vorhergehenden Ansprüche, worin der besagte Innenboden (11) gegen die besagte Innenseite des besagten Deckels (4) befestigt ist.

9. Uhrengehäuse gemäss einem der vorhergehenden Ansprüche, worin der besagte Deckel (4) und/oder der besagte Innenboden (11) aus Metal sind.
